# EUROPÄISCHE PATENTSCHRIFT

(11) **EP 1 935 214 B1**
(45) Veröffentlichungstag und Bekanntmachung des Hinweises auf die Patenterteilung: **30.04.2014**
(21) Anmeldenummer: 06818258.3
(22) Anmeldetag: 13.10.2006
(51) Int. Cl.: H05B 6/06

(54) **INDUKTIONSHEIZEINRICHTUNG UND ZUGEHÖRIGES BETRIEBS- UND TOPFERKENNUNGSVERFAHREN**
INDUCTION HEATING DEVICE AND CORRESPONDING OPERATING AND POT DETECTION METHOD
SYSTEME DE CHAUFFAGE PAR INDUCTION ET PROCEDE D'UTILISATION ET D'IDENTIFICATION DE RECIPIENT ASSOCIE

(30) Priorität: 14.10.2005 DE 102005050036
(43) Veröffentlichungstag der Anmeldung: 25.06.2008
(73) Patentinhaber: E.G.O. Elektro-Gerätebau GmbH, 75038 Oberderdingen (DE)
(72) Erfinder: SCHILLING, Wilfried, 76703 Kraichtal (DE); DORWARTH, Ralf, 75038 Oberderdingen (DE); VOLK, Martin, 76530 Baden-Baden (DE); SCHÖNHERR, Tobias, 76703 Kraichtal (DE)
(74) Vertreter: Patentanwälte Ruff, Wilhelm, Beier, Dauster & Partner
(86) Internationale Anmeldenummer: PCT/EP2006/009915
(87) Internationale Veröffentlichungsnummer: WO 2007/042317

(56) Entgegenhaltungen:
- DE-A- 4 428 353
- FR-A- 2 447 640
- GB-A- 2 062 985

## Beschreibung

Die Erfindung betrifft ein Verfahren zum Betrieb einer Induktionsheizeinrichtung nach dem Oberbegriff des Anspruchs 1 und eine Induktionsheizeinrichtung nach dem Oberbegriff des Anspruchs 9.

Induktionskochgeräte bzw. Induktionsherde finden eine immer stärkere Verbreitung. Vorteilhaft ist ihr hoher Wirkungsgrad und die schnelle Reaktion auf eine Änderung der Kochstufe. Nachteilig ist der im Vergleich zu Glaskeramikkochfeldern mit Strahlungsheizkörpern hohe Preis.

Induktionskochgeräte umfassen üblicherweise eine oder mehrere, einer jeweiligen Kochstelle zugeordnete Induktionsheizeinrichtungen mit einer Induktionsspule, die mit einer Wechselspannung bzw. einem Wechselstrom beaufschlagt wird, wodurch in einem magnetisch mit der Induktionsspule gekoppelten, zu erhitzenden Kochgeschirr Wirbelströme induziert werden. Die Wirbelströme bewirken eine Erhitzung des Kochgeschirrs.

Zur Ansteuerung der Induktionsspule sind unterschiedliche Schaltungsanordnungen und Ansteuerverfahren bekannt. Allen Schaltungs- bzw. Verfahrensvarianten ist gemeinsam, dass sie aus einer niederfrequenten Netzeingangsspannung eine hochfrequente Ansteuerspannung für die Induktionsspule erzeugen. Derartige Schaltungen werden als Umrichter bezeichnet.

Zur Umrichtung bzw. Frequenzwandlung wird üblicherweise zunächst die Netzeingangs- bzw. Netzwechselspannung mit Hilfe eines Gleichrichters in eine Versorgungsgleichspannung bzw. Zwischenkreisspannung gleichgerichtet und anschließend zur Erzeugung der hochfrequenten Ansteuerspannung mit Hilfe von einem oder mehreren Schaftmitteln, im allgemeinen Insulated-Gate-Bipolar-Transistoren (IGBT), aufbereitet. Am Ausgang des Gleichrichters, d.h. zwischen der Zwischenkreisspannung und einem Bezugspotential, ist üblicherweise ein so genannter Zwischenkreiskondensator zur Pufferung der Zwischenkreisspannung vorgesehen.

Eine in Europa verbreitete Umrichtervariante bildet eine Halbbrückenschaltung aus zwei IGBTs, wobei die Induktionsspule und zwei Kondensatoren, die seriell zwischen die Zwischenkreisspannung und das Bezugspotential eingeschleift sind, einen Serienschwingkreis bilden. Die Induktionsspule ist mit einem Anschluss mit einem Verbindungspunkt der beiden Kondensatoren und mit ihrem anderen Anschluss mit einem Verbindungspunkt der beiden die Halbbrücke bindenden IGBTs verbunden. Diese Umrichtervariante ist leistungsfähig und zuverlässig, jedoch aufgrund der beiden benötigten IGBTs relativ teuer.

Eine aus Kostengesichtspunkten optimierte Variante verwendet daher nur ein Schaltmittel bzw. einen IGBT, wobei die Induktionsspule und ein Kondensator einen Parallelschwingkreis bilden. Zwischen die Ausgangsanschlüsse des Gleichrichters, parallel zum Zwischenkreiskon-, densator sind der Parallelschwingkreis aus Induktionsspule und Kondensator und der IGBT seriell eingeschleift. Beim Betrieb dieser Umrichtervariante besteht jedoch die Gefahr, dass bei ungünstigen Betriebsbedingungen, beispielsweise bei Verwendung ungünstigen Kochgeschirrs, eine Überlastung der Bauteile verursacht werden kann. Dies führt üblicherweise zu einer reduzierten Lebensdauer derartiger Induktionsheizeinrichtungen.

GB-A-2 062 985 ist Stand der Technik.

### Aufgabe und Lösung

Der Erfindung liegt daher die Aufgabe zugrunde, ein Verfahren zum Betrieb einer Induktionsheizeinrichtung und eine Induktionsheizeinrichtung zur Verfügung zu stellen, bei denen die Induktionsheizeinrichtungen einen Umrichter mit nur einem Schaltmittel bzw. einem IGBT aufweisen und die bei wechselnden Betriebsbedingungen einen zuverlässigen und bauteileschonenden Betrieb bei hoher Lebensdauer der Induktionsheizeinrichtung ermöglichen.

Die Erfindung löst diese Aufgabe durch ein Verfahren zum Betrieb einer Induktionsheizeinrichtung nach Anspruch 1 und eine Induktionsheizeinrichtung nach Anspruch 9.

Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Das erfindungsgemäße Verfahren dient zum Betrieb einer Induktionsheizeinrichtung mit einer Induktionsspule, einem Kondensator, welcher der Induktionsspule parallel geschaltet ist, wobei die Induktionsspule und der Kondensator einen Parallelschwingkreis bilden, und einem ansteuerbaren Schaltmittel, das in Serie mit dem Parallelschwingkreis zwischen eine aus einer Netzwechselspannung erzeugte Zwischenkreisspannung und ein Bezugspotential eingeschleift ist und derart angesteuert wird, dass während eines Heizbetriebs eine Schwingung des Parallelschwingkreises bewirkt wird. Zum Betrieb der Induktionsheizeinrichtung wird ein Tiefpunkt eines Schwingungszyklus an einem Verbindungsknoten des Parallelschwingkreises und, des Schaltmittels ermittelt, eine Tiefpunktspannung am Tiefpunkt des Schwingungszyklus ermittelt und das Schaltmittel im Tiefpunkt des Schwingungszyklus für eine Einschaltzeitdauer eingeschaltet, die in Abhängigkeit von der Tiefpunktspannung derart bestimmt wird, dass eine Tiefpunktspannung in nachfolgenden Schwingungszyklen einen vorgebbaren Maximalwert nicht überschreitet. Der Maximalwert ist bevorzugt kleiner als 50V, besonders bevorzugt kleiner als 10V. Dies ermöglicht einen besonders bauteileschonenden und somit verschleißarmen Betrieb der Induktionsheizeinrichtung, da das Schaltmittel genau dann angeschaltet wird, wenn an dem Verbindungsknoten des Parallelschwingkreises und des Schaltmittels keine bzw. lediglich eine geringe Spannung ansteht. Ein Durchschalten des Schaltmittels erzeugt folglich keine bzw. lediglich eine zu vernachlässigende Stromspitze im Schaltmittel selbst und in den Bauelementen der Induktionsheizeinrichtung. Durch die geeignete Wahl der Einschaltzeitdauer wird dem Schwingkreis in der Ein- bzw. Aufladephase gerade so viel Energie zugeführt, dass die Spannung an dem Verbindungsknoten des Parallelschwingkreises und des Schaltmittels im nachfolgenden Schwingungszyklus gerade wieder bis auf den gewünschten Spannungswert durchschwingt, d.h. im Tief- bzw. Umkehrpunkt den gewünschten Spannungspegel aufweist. Wenn die Einschaltzeitdauer zu kurz gewählt wird, weist die Spannung am Verbindungsknoten im nachfolgenden Schwingungszyklus im Tiefpunkt einen zu hohen Wert auf, wodurch beim Durchschalten des Schaltmittels eine Stromspitze verursacht wird. Wenn die Einschaltzeitdauer zu lang gewählt wird, kann eine maximale Strombetastung der Bauteile, beispielsweise des Schaltmittels, überschritten werden, wodurch diese möglicherweise beschädigt werden. Die Bezugsspannung ist vorzugsweise das Massepotential. Als Schaltmittel können grundsätzlich alle geeignet spannungsfesten Schaltmittel verwendet werden, insbesondere sind dies hochspannungsfeste Insulated-Gate-Bipotar-Transistoren (IGBTs). Der Einschaltzeitpunkt des Schaltmittels wird folglich mit den Schwingungstiefpunkten synchronisiert, wobei die Spannungshöhe am Einschaltzeitpunkt zur Bestimmung der Einschaltzeitdauer herangezogen wird.

In einer Weiterbildung des Verfahrens wird die Einschaltzeitdauer derart bestimmt bzw. eingestellt, dass eine Tiefpunktspannung in nachfolgenden Schwingungszyklen gleich der Bezugsspannung ist. In diesem Fall erfolgt der Einschaltvorgang des Sdhaltmittels praktisch stromlos.

In einer Weiterbildung des Verfahrens wird die Einschaltzeitdauer im Vergleich zu einer Einschaltzeitdauer eines vorhergehenden Schwingungszyklus vergrößert, wenn die Tiefpunktspannung einen vorbestimmten Schwellenwert überschreitet. Auf diese Weise lässt sich eine schrittweise Anpassung bzw. Regelung der Tiefpunktspannung erzielen. Wenn die Tiefpunktspannung in einem Schwingungszyklus n zu hoch ist, bedeutet dies, dass in einem Schwingungszyklus n-1 zu wenig Energie in den Schwingkreis eingespeist wurde, d.h. die Einschaltzeitdauer war zu kurz. Die Einschaltzeitdauer ist daher zu vergrößern, beispielsweise mit vorbestimmter Schrittweite.,Wenn im Schwingungszyklus n+1 die Tiefpunktspannung den Schwellenwert erneut überschreitet, wird die Einschaltzeitdauer nochmals erhöht. Dieser Vorgang wird so lange wiederholt, bis die Tiefpunktspannung den gewünschten Wert, im Idealfall 0V, erreicht hat. Selbstverständlich kann die Einschältzeitdauer auch ausgehend von einer Tiefpunktspannung von 0V in aufeinanderfolgenden Schwingungszyklen so lange reduziert werden, bis die Tiefpunktspannung beispielsweise etwas größer als 0V jedoch kleiner als ein einstellbarer Schwellenwert ist. Auf diese Weise ist ein dynamisches Nachführen der Einschaltzeitdauer möglich, wenn sich die Schwingkreisparameter, beispielsweise aufgrund eines Verschiebens eines Kochgefäßes auf einer Kochstelle, verändern.

In einer Weiterbildung des Verfahrens wird der Tiefpunkt der Schwingung bzw. der jeweiligen Schwingungszyklen durch Ableiten bzw. Differenzieren eines Spannungsverlaufs an dem Verbindungsknoten des Parallelschwingkreises und des Schaltmittels ermittelt. Durch Ableiten lässt sich der Tiefpunkt des Spannungsverlaufs bzw. eines Schwingungszyklus leicht bestimmen, da dort der Wert der Ableitung null,ist.

In einer Weiterbildung des Verfahrens findet bei eingeschaltetem Schaltmittel keine Tiefpunktermittlung statt. Auf diese Weise kann verhindert werden, dass Tiefpunkte im Spannungsverlauf, die durch ein Einschalten des Schaltmittels verursacht werden, unterdrückt werden, da diese üblicherweise nicht zur Auswertung notwendig sind bzw. diese sogar stören.

In einer Weiterbildung des Verfahrens wird die Tiefpunktspannung mit einer Referenzspannung verglichen und in Abhängigkeit vom Ergebnis des Vergleichs ein Vergleichssignal erzeugt, das anzeigt, ob die Tiefpunktspannung größer oder kleiner als die Referenzspannung ist. Bevorzugt wird die Referenzspannung in Abhängigkeit vom Schaltzustand des Schaltmittels erzeugt.

In einer Weiterbildung des Verfahrens wird ermittelt, ob sich auf einer der Induktionsheizeinrichtung zugeordneten Kochfläche oder Heizzone ein Kochgefäß befindet, wobei ein Kochgefäß erkannt wird, wenn im Bereich eines Netznulldurchgangs der Netzwechselspannung keine Tiefpunkte von Schwingungszyklen an dem Verbindungsknoten des Parallelschwingkreises und des Schattmittets ermittelbar sind. Die Dämpfung des Schwingkreises hängt stark davon ab, ob sich ein Kochgefäß in einer Heizzone der Induktionsheizeinrichtung befindet oder nicht. Wenn ein magnetisch wirkendes Kochgefäß auf einer Kochfläche platziert ist, nimmt die Schwingkreisdämpfung stark zu, da dem Schwingkreis Energie entzogen wird, die durch das Kochgefäß aufgenommen wird. In diesem Fall nimmt die Zwischenkreisspannung im Bereich eines Nulldurchgangs der Netzwechselspannung so stark ab, dass sich keine Schwingung mit detektierbaren Tiefpunkten mehr ausbildet. Wenn folglich im Bereich des Netznulldurchgangs keine Tiefpunkte mehr detektierbar sind, kann daraus auf das Vorhandensein eines Kochgefäßes geschlossen werden. Dies ist fortlaufend auch während eines aktiven Heizbetriebs möglich.

Die erfindungsgemäße Induktionsheizeinrichtung, die zur Durchführung eines der vorgenannten Verfahren geeignet ist, umfasst eine Induktionsspule, einen Kondensator, welcher der Induktionsspule parallel geschaltet ist, wobei die Induktionsspule und der Kondensator einen Parallelschwingkreis bilden, und ein ansteuerbares Schaltmittel, das in Serie mit dem Parallelschwingkreis zwischen eine Zwischenkreisspannung und eine Bezugsspannung eingeschleift ist und derart angesteuert wird, dass während eines Heizbetriebs eine Schwingung des Parallelschwingkreises bewirkt wird. Erfindungsgemäß ist eine Tiefpunktermittlungseinrichtung zur Ermittlung eines Tiefpunkts eines Schwingungszyklus an einem Verbindungsknoten des Parallelschwingkreises und des Schaltmittels, eine Tiefpunktspannungsermittlungseinrichtung zur Ermittlung einer Tiefpunktspannung am Tiefpunkt des Schwingungszyklus und eine mit der Tiefpunktermittlungseinrichtung und der Tiefpunktspannungsermittlungseinrichtung gekoppelte Steuereinrichtung vorgesehen, die derart eingerichtet ist, dass das Schaltmittel im Tiefpunkt des Schwingungszyklus für eine Einschaltzeitdauer eingeschaltet wird, die in Abhängigkeit von der Tiefpunktspannung derart bestimmt wird, dass eine Tiefpunktspannung in nachfolgenden Schwingungszyklen einen vorgebbaren Maximalwert nicht überschreitet. Die Steuereinheit kann beispielsweise ein Mikrocontroller sein.

In einer Weiterbildung der Induktionsheizeinrichtung umfasst die Tiefpunktermittlungseinrichtung einen ersten Kondensator, einen ersten Widerstand, ein Überspannungsbegrenzungsmittel, insbesondere eine Z-Diode, und einen zweiten Widerstand, wobei der erste Kondensator, der erste Widerstand und das Überspannungsbegrenzungsmittel seriell zwischen den Verbindungsknoten des Parallelschwingkreis und des Schaltmittels und ein Bezugspotential eingeschleift sind und der zweite Widerstand zwischen eine Versorgungsspannung und einen Verbindungsknoten des ersten Widerstands und des Oberspannungsbegrenzungsmittels eingeschleift ist und an dem Verbindungsknoten des ersten Widerstands und des Überspannungsbegrenzungsmittels ein Tiefpunktsignal ansteht, das einen Tiefpunkt anzeigt. Die genannten Bauelemente bilden ein Differenzierglied, das einen Spannungsverlauf am Verbindungsknoten des Parallelschwingkreises und des Schaltmittels differenziert bzw. ableitet. Auf diese Weise kann einfach eine Tiefpunkterkennung des Spannungsverlaufs realisiert werden, da beim Übergang von einer negativen zu einer positiven Steigung des Spannungsverlaufs eine steigende Flanke des Tiefpunktsignals erzeugt wird. Der zweite Widerstand bewirkt, dass bei konstanter Spannung an dem Verbindungsknoten das Tiefpunktsignal auf einen Versorgungsspannungspegel angehoben wird.

In einer Weiterbildung der Induktionsheizeinrichtung umfasst die Tiefpunktspannungsermittlungseinrichtung einen Spannungsteiler, der zwischen den Verbindungsknoten des Parallelschwingkreises und des Schaltmittels und ein Bezugspotential eingeschleift ist und eine heruntergeteilte Schwingkreisspannung erzeugt, eine Referenzspannungserzeugungseinrichtung zur Erzeugung einer Referenzspannung und einen Komparator, der mit der Schwingkreisspannung und der Referenzspannung beaufschlagt wird und in Abhängigkeit davon ein Komparatorsignal erzeugt, das anzeigt, ob die Schwingkreisspannung größer oder kleiner als die Referenzspannung ist. Bevorzugt umfasst die Tiefpunktspannungsermittlungseinrichtung ein Verzögerungsglied, das die Schwingkreisspannung verzögert an den Komparator ausgibt. Dies ermöglicht eine erleichterte Auswertung des Komparatorsignals in der Steuereinheit

In einer Weiterbildung der Induktionsheizeinrichtung ist die Referenzspannungserzeugungseinrichtung derart eingerichtet, dass die Referenzspannung in Abhängigkeit vom Schaltzustand des Schaltmittels erzeugt wird.

Diese und weitere Merkmale gehen außer aus den Ansprüchen auch aus der Beschreibung und den Zeichnungen hervor, wobei die einzelnen Merkmale jeweils für sich alleine oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im folgenden näher beschrieben. Hierbei zeigen:
- Fig. 1: ein Schaltbild einer Ausführungsform einer Induktionsheizeinrichtung und
- Fig. 2: Signalverläufe von Signalen der Induktionsheizeinrichtung von Fig. 1 während eines Heizbetriebs.

### Detaillierte Beschreibung der Ausführungsbeispiele

Fig. 1 zeigt ein Schaltbild einer Ausführungsform einer Induktionsheizeinrichtung mit Anschlussklemmen 1 zum Anschluss einer Netzwechselspannung UN, beispielsweise mit 230V und 50Hz Netzfrequenz, die von einem Brückengleichrichter 2 gleichgerichtet wird. An einem Ausgang des Brückengleichrichters 2 liegt eine so genannte Zwischenkreisspannung UZ an, die von einem Zwischenkreiskondensator 3 gepuffert wird.

Eine Induktionsspule 4 und ein Kondensator 25 sind parallel geschaltet und bilden einen Parallelschwingkreis. Ein ansteuerbares Schaltmittel in Form eines IGBTs 24 und ein Strommesswiderstand 23 sind in Serie mit dem Parallelschwingkreis zwischen die Zwischerikreisspannung UZ und ein Bezugspotential in Form der Massespannung GND eingeschleift. Der IGBT 24 wird von einer Steuereinheit in Form eines Mikrocontrollers 19 angesteuert, wobei zur Erzeugung der notwendigen Ansteuerpegel des IGBTs 24 eine Treiberschaltung 20 zwischen einen Steuerausgang des Mikrocontrollers 19 und den Gateanschluss des IGBTs 24 eingeschleift ist. Eine Freilaufdiode 26 ist der Kollektor-Emitter-Strecke des IGBTs 24 parallel geschaltet. Eine am Strommesswiderstand 23 anstehende Messspannung wird durch ein RC-Filter aus dem Widerstand 22 und dem Kondensator 21 gefiltert und an einen zugehörigen Eingang des Mikrocontrollers 19 angelegt.

Nach dem Anlegen der Netzwechselspannung UN oder wenn die Induktionsheizeinrichtung nicht in einem Heizbetrieb betrieben wird, lädt sich der Zwischenkreiskondensator 3 auf einen Scheitelwert der Netzwechselspannung UN auf, beispielsweise auf 325V bei 230V Netzwechselspannung. Wenn der IGBT 24 ausgehend von diesem Zustand eingeschaltet wird, nimmt eine Spannung UC am Kollektor des IGBTs bzw. an einem Verbindungsknoten N1 des Parallelschwingkreises und des IGBTs in etwa Massepotential GND an, da der Strommesswiderstand 23 sehr niederohmig dimensioniert ist.

Dies bewirkt, dass der Kondensator 25 auf den Wert der Zwischenkreisspannung UZ aufgeladen wird. Da die Induktionsspule 4 ebenfalls mit der Zwischenkreisspannung UZ beaufschlagt wird, ergibt sich ein linearer Stromanstieg durch die Induktionsspule 4, wodurch magnetische Energie in der Spule gespeichert wird.

Wenn der IGBT 24 abgeschaltet wird, bildet sich im Schwingkreis eine Schwingung aus, deren Amplitude am Kollektor des IGBTs 24 erheblich über den Wert der Zwischenkreisspannung UZ ansteigen kann. Diese Schwingung induziert beispielsweise in einem Boden eines über der Induktionsspule 4 stehenden Kochgefäßes 5 einen Wirbelstrom, der zu dessen Erwärmung führt. Dem Schwingkreis wird dadurch Energie entzogen, wodurch die Schwingung bedämpft wird.

Im Idealfall wird die Induktionsheizeinrichtung derart betrieben bzw. der IGBT 24 derart angesteuert, dass dem Schwingkreis in der Aufladephase, d.h. bei durchgeschaltetem IGBT 24, gerade so viel Energie zugeführt wird, dass die Spannung UC am Knoten N1 bzw. am Kollektor des IGBTs 24 in einem nachfolgenden Schwingungszyklus bis auf das Massepotential GND durchschwingt. Hierzu ist eine Einschaltzeitdauer des IGBTs 24 geeignet zu wählen. Genau zu dem Zeitpunkt, an dem die Spannung UC am Knoten N1 ihr niedrigstes Potential erreicht hat, d.h. im Tiefpunkt eines Schwingungszyklus, muss der IGBT 24 wieder eingeschaltet werden, um den Schwingkreis für den nachfolgenden Schwingungszyklus bzw. die nachfolgende Periode wieder aufzuladen. Wenn im Tiefpunkt die Spannung UC am Knoten N1 bis auf das Massepotential durchschwingt, entsteht beim Einschalten des IGBTs 24 keine Einschaltstromspitze durch den IGBT 24 bzw. den Kondensator 25, wodurch ein bauteileschonender Betrieb sichergestellt ist.

Wenn jedoch in einem vorhergehenden Schwingungszyklus zu wenig Energie in den Schwingkreis übertragen wurde, d.h. die Einschaltzeitdauer zu kurz gewählt wurde, schwingt die Spannung UC am Knoten N1 nicht auf das Massepotential GND durch, wodurch vor dem Einschalten des IGBTs 24 im Tiefpunkt der Schwingung eine Spannungsdifferenz zwischen Kollektor und Emitter des IGBTs 24 bzw. Masse auftritt. Beim Einschalten des IGBTs 24 führt dies zu einer Stromspitze durch den IGBT 24 und den Kondensator 25, da der Kondensator 25 für den Spahnungssprung an seinen Anschlüssen praktisch einen Kurzschluss darstellt und sehr schnell aufgeladen wird. Dies ist sowohl für den IGBT 24 als auch für den Kondensator 25 schädlich und führt zu einer reduzierten Lebensdauer dieser Bauteile.

Um ein Einschalten des IGBTs 24 im Tiefpunkt eines Schwingungszyklus am Knoten N1 zu ermöglichen, ist eine Tiefpunktermittlungseinrichtung in Form eines Kondensators 5, eines Widerstands 7, eines Überspannungsbegrenzungsmittels in Form einer Z-Diode 12 und eines Widerstands 6 vorgesehen, wobei der Kondensator 5, der Widerstand 7 und die Z-Diode 12 seriell zwischen den Verbindungsknoten N1 und das Massepotential GND eingeschleift sind und der Widerstand 6 zwischen eine Versorgungsspannung UV und einen Verbindungsknoten N2 des Widerstands 7 und der Z-Diode 12 eingeschleift ist. Am Verbindungsknoten N2 steht ein Signal bzw. eine Spannung TS an, deren Verlauf einen Tiefpunkt anzeigt.

Durch den Kondensator 5, den Widerstand 7 und den Widerstand 6 wird die Spannung UC am Knoten N1 bzw. zwischen dem Kollektor und dem Emitter des IGBTs 24 abgeleitet bzw. differenziert, d.h. im bzw. kurz nach dem Tiefpunkt eines Schwingungszyklus, am Knoten N1 stellt sich eine steigende Flanke der Spannung TS ein. Die Z-Diode 12 begrenzt die auftretenden Spannungspegel der Spannung TS auf Werte, die vom Mikrocontroller 19 verarbeitet werden können, beispielsweise auf ca. - 0,6V bis 5,6V. Bei einer ansteigenden Schwingung am Knoten N1 nimmt die Spannung TS beispielsweise Spannungswerte von etwa +5V und während einer abfallenden Schwingung beispielsweise Werte von etwa -0,6V an.

Wenn sich die Spannung UC am Knoten N1 nicht ändert, beispielsweise wenn der IGBT 24 eingeschaltet ist, liegt über den Widerstand 6 ein positives Potential an der Kathode der Z-Diode 12 an. Es entsteht folglich eine positive Spannungsflanke an der Z-Diode 12 bzw. der Spannung TS, wenn die differenzierte Spannung am Knoten N1 von negativen Werten auf positive Werte oder von negativen Werten auf einen Wert von null wechselt. Die Spannung TS wird über eine Diode 13 an einen zugehörigen Eingang des Mikrocontrollers 19 zur Auswertung übertragen.

Der Mikrocontroller 19 kann folglich anhand einer steigenden Flanke der Spannung TS einen Tiefpunkt eines Schwingungszyklus am Knoten N1 erkennen, und den IGBT 24 synchron zum Tiefpunkt anschalten.

Wenn jedoch zum Einschaltzeitpunkt die Spannung UC am Knoten N1 größer als 0V ist, entsteht durch das Einschalten des IGBTs 24 zunächst eine negative Flanke der Spannung UC am Knoten N1, die bewirkt, dass das Signal TS ebenfalls von einem positiven Pegel, der durch den zuvor detektierten Tiefpunkt herrührt, wieder auf einen niedrigen Pegel übergeht. Da bei durchgeschaltetem IGBT 24 die Spannung UC am Knoten N1 in etwa konstant auf Massepotential bleibt, entsteht aufgrund des Widerstands 6 erneut eine positive Flanke der Spannung TS. Dies würde dem Mikrocontroller 19 einen erneuten Tiefpunkt der Schwingung signalisieren. Da jedoch der Tiefpunkt nicht durch die Schwingung sondern durch das Einschalten des IGBTs bei Spannungen größer als 0V verursacht wird, wird diese zweite positive Flanke der Spannung TS nicht an den Mikrocontroller 19 übertragen.

Hierzu wird eine Ansteuerspannung des IGBTs 24 durch einen Spannungsteiler aus Widerständen 8 und 14 auf einen auswertbaren Pegel heruntergeteilt und zurückgekoppelt. Die Diode 13, die zwischen die Spannung TS und den zugehörigen Eingang des Mikrocontrollers 19 eingeschleift ist, bewirkt in Verbindung mit der zurückgekoppelten Ansteuerspannung, dass die zweite steigende Flanke der Spannung TS an den Eingang des Mikrocontrollers 19 übertragen wird. Bei eingeschaltetem IGBT 24 findet folglich keine Tiefpunktermittlung statt.

Um die Spannung UC am Knoten N1 im Tiefpunkt eines Schwingungszyklus zu ermitteln, wobei die ermittelte Spannung am Tiefpunkt Grundlage für die Berechnung der Einschaltzeitdauer des IGBTs 24 ist, ist eine Tiefpunktspannungsermittlungseinrichtung in Form eines Spannungsteilers aus Widerständen 9 und 15, die zwischen den Verbindungsknoten N1 und Masse GND eingeschleift sind und eine heruntergeteilte Schwingkreisspannung US erzeugen, eine Referenzspannungserzeugungseinrichtung mit Widerständen 10 und 11 zur Erzeugung einer Referenzspannung UR und ein Komparator 18 vorgesehen, der mit der Schwingkreisspannung US und der Referenzspannung UR beaufschlagt wird und in Abhängigkeit davon ein Komparatorsignal UK erzeugt, das anzeigt, ob die Schwingkreisspannung US größer oder kleiner als die Referenzspannung UR ist, und an einen zugehörigen Eingang des Mikrocontrollers 19 zur Auswertung angelegt wird.

Die Schwingkreisspannung US wird durch eine Diode 16 auf ca. 0,7V begrenzt, die zwischen den Eingang des Komparators 18, an dem die Schwingkreisspannung US anliegt, und Masse GND eingeschleift ist. Ein der Diode 16 parallel geschalteter Kondensator 17 bewirkt, dass eine Änderung der Spannung UC am Knoten N1 am Eingang des Komparators 18 erst mit einer geringen Verzögerung wirksam wird.

Die Widerstände 10 und 11 zur Erzeugung der Referenzspannung UR sind seriell zwischen den Steuerausgang des Mikrocontrollers 19 zur Ansteuerung des IGBTs 24 und die Versorgungsspannung UV eingeschleift, wobei die Referenzspannung UR am Verbindungsknoten zwischen den Widerständen 10 und 11 ansteht. Die Referenzspannung UR wird folglich in Abhängigkeit vom Schaltzustand des Schaltmittels bzw. vom Pegel einer Spannung UTR am Steuerausgang des Mikrocontrollers MC erzeugt. Die Widerstände 10 und 11 werden derart dimensioniet, dass die Referenzspannung UR bei eingeschaltetem IGBT 24 kleiner als die Durchlassspannung der Diode 16 und bei ausgeschaltetem IGBT 24 größer als die Durchlassspannung der Diode 16 ist.

Bei ausgeschaltetem IGBT 24 signalisiert folglich das Komparatorsignal UK unabhängig von der Spannung UC am Knoten N1 immer, dass die Schwingkreisspannung US kleiner als die Referenzspannung UR ist.

Bei eingeschaltetem IGBT 24, nach Ablauf der durch den Kondensator 17 erzeugten Verzögerungszeit der Spannung am Knoten N1 bzw. der Schwingkreisspannung US, beträgt die Schwingkreisspannung US in etwa 0V, da bei ein- bzw. durchgeschaltetem IGBT 24 in etwa 0V am Kollektor bzw. am Knoten N1 anstehen. Folglich signalisiert das Komparatorsignal UK nach Ablauf der Verzögerungszeit immer, dass die Schwingkreisspannung US kleiner als die Referenzspannung UR ist.

Da die Schwingkreisspannung US aufgrund des Kondensators 17 verzögert an den Komparator 18 angelegt wird, wird ein Wert der Schwingkreisspannung US, der zu einem Einschaltzeitpunkt des IGBTs 24 gehört, mit einem Referenzspannungswert verglichen, der zu einem eingeschalteten IGBT 24 gehört. Folglich entsteht aufgrund der Verzögerung der Schwingkreisspannung US beim Einschalten des IGBTs 24 ein Impuls des Komparatorsignals UK, wenn die Schwingkreisspannung US im Zeitpunkt des Einschaltens größer als die Referenzspannung UR bei eingeschaltetem IGBT 24 ist. Dieser Impuls zeigt dem Mikrocontroller 19 an, dass die Spannung UC am Knoten N1 im Tiefpunkt des Schwingungszyklus größer als ein dem Referenzspannungswert entsprechender Maximalwert ist.

Dies bedeutet, dass die während der vorhergehenden Einschaltzeitdauer in den Schwingkreis eingespeiste Energie nicht ausgereicht hat, die spannung UC am Knoten N1 bis auf das Massepotential GND durchschwingen zu lassen. Die Einschaltzeitdauer wird folglich im Vergleich zum vorhergehenden Schwingungszyklus vergrößert. Wenn die Spannung UC am Knoten N1 im Tiefpunkt eines nachfolgenden Schwingungszyklus kleiner als der dem Referenzspannungswert entsprechender Maximalwert ist, bleibt die Einschaltzeitdauer konstant. Die beschriebenen Verfahrensschritte werden periodisch wiederholt.

Zusammenfassend wird die gezeigte Induktionsheizeinrichtung derart betrieben, dass der Einschaltzeitpunkt des IGBTs 24 mit dem Tiefpunkt der Spannung UC am Knoten N1 bzw. der Kollektorspannung synchronisiert wird. Die Einschaltzeitdauer bzw. der Ausschaltzeitpunkt des IGBTs 24 wird von der minimalen Schwingkreisenergie bestimmt, die zum Durchschwingen der Spannung UC am Knoten N1 auf das Massepotential bei ausgeschaltetem IGBT 24 notwendig ist. Zur Bestimmung der zugehörigen Einschaltzeitdauer erhöht der Mikrocontroller 19 deshalb so lange die Einschaltzeitdauer des IGBTs 24, bis die Spannung UC zum Zeitpunkt des Einschaltens, d.h. im Schwingungstiefpunkt, kleiner als ein vordefinierter Wert nahe 0V ist. Diese Einschaltzeitdauer bzw. dieser Arbeitspunkt entspricht der kleinsten kontinuiertichen Leistungsabgabe. Kleinere Leistungen werden durch Anwenden des herkömmlichen so genannten 1/3- oder 2/3-Halbwellenbetriebs und gegebenenfalls zusätzlichem Takten des IGBTs 24 durch periodisches Einund Ausschalten eingestellt. Eine Leistungsvergrößerung innerhalb einer Halbwelle ist durch Verlängerung der Einschaltzeitdauer über die oben beschriebene minimale Einschaltzeitdauer hinaus möglich.

Fig. 2 zeigt zur Illustration des Betriebs der Induktionsheizeinrichtung die Spannung UC, das Signal bzw. die Spannung TS und die Spannung UTR am Steuerausgang des Mikrocontrollers 19, die zur Ansteuerung des Treibers 20 bzw. des IGBTs 24 dient. Ein Low-Pegel der Spannung UTR bewirkt einen Durchschalten des IGBTs 24 und ein High-Pegel ein Sperren. Die Spannung UC beträgt bei eingeschaltetem IGBT 24 ca. 0V und die Spannung TS ca. 5V.

Sobald der IGBT 24 abgeschaltet wird, nimmt die Spannung UC in einem ersten Schwingungszyklus etwa sinusförmig zu. Die Spannung TS bleibt unverändert bei ca. 5V. Wenn die Spannung UC ihren Scheiterlwert überschritten hat, nimmt sie sinusförmig bis auf ca. 0V ab. Die Spannung TS geht hierbei langsam auf ca. 0V zurück.

Im Tiefpunkt des ersten Schwingungszyklus ergibt sich eine positive Flanke der Spannung TS, die dem Mikrocontroller 19 den Tiefpunkt anzeigt. Dieser ändert in Folge die Spannung UTR an seinem Steuerausgang, wobei im gezeigten Fall ein Pegel von 0V der Spannung UTR einen eingeschalteten IGBT 24 bewirkt. Der IGBT bleibt so lange eingeschaltet bzw. die Spannung UTR bleibt so lange auf einem Pegel von 0V, dass die in den Schwingkreis eingespeiste Energie gerade ausreicht, dass in einem nachfolgenden, zweiten Schwingungszyklus die Spannung UC gerade wieder auf 0V durchschwingt. Das beschriebene Verfahren wird für die nachfolgenden Schwingungszyklen wiederholt.

Zur Topferkennung, d.h. zur Bestimmung, ob sich das Kochgefäß 5 in einer der Induktionsspule 4 zugeordneten Heizzone befindet, wird im Bereich von Nulldurchgängen der Netzeingangsspannung UN überprüft, ob Tiefpunkte ermittelbar sind, d.h. ob steigende Flanken der Spannung TS innerhalb eines Zeitintervalls auftreten, in dem erfahrungsgemäß steigende Flanken auftreten müssten. Wenn ein Kochgefäß 5 vorhanden ist, ist der Schwingkreis stark gedämpft, d.h. der Zwischenkreiskondensator 3 wird im Bereich des Netznulldurchgangs annähernd vollständig entladen. In diesem Fall reicht die Zwischenkreisspännung UZ zur Erzeugung steigender Flanken der Spannung TS im Bereich des Netznultdurchgangs nicht mehr aus. Dies kann zur Topferkennung bei aktivem Heizbetrieb verwendet werden.

Die Auswertung der Tiefpunkte bzw. die Verwendung der Tiefpunktermittlungseinrichtung kann folglich zum optimalen Betrieb der Induktionsheizeinrichtung und zur Topferkennung während eines Heizbetriebs verwendet werden.

Die gezeigten Ausführungsformen ermöglichen einen zuverlässigen und bauteileschonenden Betrieb der Induktionsheizeinrichtung, obwohl diese einen Umrichter mit nur einem Schaltmittel bzw. einem IGBT aufweist.

## Patentansprüche

1. Verfahren zum Betrieb einer Induktionsheizeinrichtung mit
- einer Induktionsspule (4),
- einem Kondensator (25), welcher der Induktionsspule (4) parallel geschaltet ist, wobei die Induktionsspule (4) und der Kondensator (25) einen Parallelschwingkreis bilden, und
- einem ansteuerbaren Schaltmittel (24), das in Serie mit dem Parallelschwingkreis zwischen eine aus einer Netzwechselspannung (UN) erzeugte Zwischenkreisspannung (UZ) und ein Bezugspotential (GND) eingeschleift ist und derart angesteuert wird, dass während eines Heizbetriebs eine Schwingung des Parallelschwingkreises bewirkt wird,
**dadurch gekennzeichnet, dass**
- ein Tiefpunkt eines Schwingungszyklus an einem Verbindungsknoten (N1) des Parallelschwingkreises und des Schaltmittels (24) ermittelt wird,
- eine Tiefpunktspannung am Tiefpunkt des Schwingungszyklus ermittelt wird und
- das Schaltmittel (24) im Tiefpunkt des Schwingungszyklus für eine Einschaltzeitdauer eingeschaltet wird, die in Abhängigkeit von der Tiefpunktspannung derart bestimmt wird, dass eine Tiefpunktspannung in nachfolgenden Schwingungszyklen einen vorgebbaren Maximalwert nicht überschreitet.

2. Verfahren nach Anspruch 1, **dadurch gekennzeichnet, dass** die Einschaltzeitdauer derart bestimmt wird, dass eine Tiefpunktspannung in nachfolgenden Schwingungszyklen gleich der Bezugsspannung (GND) ist.

3. Verfahren nach Anspruch 1 oder 2, **dadurch gekennzeichnet, dass** die Einschaltzeitdauer im Vergleich zu einer Einschaltzeitdauer eines vorhergehenden Schwingungszyklus vergrößert wird, wenn die Tiefpunktspannung einen vorbestimmten Schwellenwert übersch reitet.

4. Verfahren nach einem der vorhergehenden Ansprüche, **dadurch gekennzeichnet, dass** der Tiefpunkt der Schwingung durch Ableiten eines Spannungsverlaufs an dem Verbindungsknoten (N1) des Parallelschwingkreises und des Schaltmittels (24) ermittelt wird.

5. Verfahren nach einem der vorhergehenden Ansprüche, **dadurch gekennzeichnet, dass** bei eingeschaltetem Schaltmittel (24) keine Tiefpunktermittlung stattfindet.

6. Verfahren nach einem der vorhergehenden Ansprüche, **dadurch gekennzeichnet, dass** die Tiefpunktspannung mit einer Referenzspannung (UR) verglichen und in Abhängigkeit vom Ergebnis des Vergleichs ein Vergleichssignal (UK) erzeugt wird, das anzeigt, ob die Tiefpunktspannung größer oder kleiner als die Referenzspannung (UR) ist.

7. Verfahren nach Anspruch 6, **dadurch gekennzeichnet, dass** die Referenzspannung in Abhängigkeit vom Schaltzustand des Schaltmittels (24) erzeugt wird.

8. Verfahren nach einem der vorhergehenden Ansprüche, **dadurch gekennzeichnet, dass** ermittelt wird, ob sich auf einer der Induktionsheizeinrichtung zugeordneten Kochfläche oder Heizzone ein Kochgefäß (5) befindet, wobei ein Kochgefäß (5) erkannt wird, wenn im Bereich eines Netznulldurchgangs der Netzwechselspannung (UN) keine Tiefpunkte von Schwingungszyklen an dem Verbindungsknoten (N1) des Parallelschwingkreises und des Schaltmittels ermittelbar sind.

9. Induktionsheizeinrichtung zur Durchführung des Verfahrens nach einem der Ansprüche 1 bis 8, mit
- einer Induktionsspule (4),
- einem Kondensator (25), welcher der Induktionsspule (4) parallel geschaltet ist, wobei die Induktionsspule (4) und der Kondensator (25) einen Parallelschwingkreis bilden, und
- einem ansteuerbaren Schaltmittel (24), das in Serie mit dem Parallelschwingkreis zwischen eine Zwischenkreisspannung (UZ) und eine Bezugsspannung (GND) eingeschleift ist und derart angesteuert wird, dass während eines Heizbetriebs eine Schwingung des Parallelschwingkreises bewirkt wird,
**gekennzeichnet durch**
- eine Tiefpunktermittlungseinrichtung (5, 6, 7, 12) zur Ermittlung eines Tiefpunkts eines Schwingungszyklus an einem Verbindungsknoten (N1) des Parallelschwingkreises und des Schaltmittels (24),
- eine Tiefpunktspannungsermittlungseinrichtung (9, 15, 16, 17) zur Ermittlung einer Tiefpunktspannung am Tiefpunkt des Schwingungszyklus und
- eine mit der Tiefpunktermittlungseinrichtung (5, 6, 7, 12) und der Tiefpunktspannungsermittlungseinrichtung (9, 15, 16, 17) gekoppelte Steuereinrichtung (19), die derart eingerichtet ist, dass das Schaltmittel (24) im Tiefpunkt des Schwingungszyklus für eine Einschaltzeitdauer eingeschaltet wird, die in Abhängigkeit von der Tiefpunktspannung derart bestimmt wird, dass eine Tiefpunktspannung in nachfolgenden Schwingungszyklen einen vorgebbaren Maximalwert nicht überschreitet.

10. Induktionsheizeinrichtung nach Anspruch 9, **dadurch gekennzeichnet, dass** die Tiefpunktermittlungseinrichtung umfasst:
- einen ersten Kondensator (5),
- einen ersten Widerstand (7),
- ein Überspannungsbegrenzungsmittel, insbesondere eine Z-Diode (12), und
- einen zweiten Widerstand (6), wobei der erste Kondensator (5), der erste Widerstand (7) und das Überspannungsbegrenzungsmittel (12) seriell zwischen den Verbindungsknoten (N1) des Parallelschwingkreises und des Schaltmittels (24) und ein Bezugspotential (GND) eingeschleift sind und der zweite Widerstand (6) zwischen eine Versorgungsspannung (UV) und einen Verbindungsknoten (N2) des ersten Widerstands (7) und des Überspannungsbegrenzungsmittels (12) eingeschleift ist und an dem Verbindungsknoten (N2) des ersten Widerstands (7) und des Überspannungsbegrenzungsmittels (12) ein Signal (TS) ansteht, das einen Tiefpunkt anzeigt.

11. Induktionsheizeinrichtung nach Anspruch 9 oder 10, **dadurch gekennzeichnet, dass** die Tiefpunktspannungsermittlungseinrichtung umfasst:
- einen Spannungsteiler (9, 15), der zwischen den Verbindungsknoten (N1) des Parallelschwingkreises und des Schaltmittels (24) und ein Bezugspotential (GND) eingeschleift ist und eine heruntergeteilte Schwingkreisspannung (US) erzeugt,
- eine Referenzspannungserzeugungseinrichtung (10, 11) zur Erzeugung einer Referenzspannung (UR) und
- einen Komparator (17), der mit der Schwingkreisspannung (US) und der Referenzspannung (UR) beaufschlagt wird und in Abhängigkeit davon ein Komparatorsignal (UK) erzeugt, das anzeigt, ob die Schwingkreisspannung (US) größer oder kleiner als die Referenzspannung (UR) ist.

12. Induktionsheizeinrichtung nach Anspruch 11, **dadurch gekennzeichnet, dass** die Tiefpunktspannungsermittlungseinrichtung ein Verzögerungsglied (17) umfasst, das die Schwingkreisspannung (US) verzögert an den Komparator (18) ausgibt.

13. Induktionsheizeinrichtung nach Anspruch 11 oder 12, **dadurch gekennzeichnet, dass** die Referenzspannungserzeugungseinrichtung derart eingerichtet ist, dass die Referenzspannung (UR) in Abhängigkeit vom Schaltzustand des Schaltmittels (24) erzeugt wird.

## Claims

1. Method for operating an induction heating device comprising:
- an induction coil (4),
- a capacitor (25) connected in parallel to the induction coil (4), the induction coil (4) and the capacitor (25) forming a parallel resonant circuit, and
- a controllable switching element (24) connected between an intermediate circuit voltage (UZ) generated from an alternating supply voltage (UN) and a reference potential (GND) in series with the parallel resonant circuit and controlled in such a way that an oscillation of the parallel resonant circuit is caused during a heating operation,
**characterized in that**
- a low point of an oscillation cycle at a connection node (N1) of the parallel resonant circuit and the switching element (24) is determined,
- a low point voltage at the low point of the oscillation cycle is determined, and
- in the low point of the oscillation cycle the switching element (24) is switched on for a switched-on period determined as a function of the low point voltage in such a way that a low point voltage in following oscillation cycles does not exceed a predeterminable maximum value.

2. Method according to claim 1, **characterized in that** the switched-on period is determined in such a way that a low point voltage in the following oscillation cycles is equal to the reference voltage (GND).

3. Method according to claim 1 or 2, **characterized in that**, compared with a switched-on period of a preceding oscillation cycle, the switched-on period is increased if the low point voltage exceeds a predetermined threshold value.

4. Method according to any one of the preceding claims, **characterized in that** the low point of the oscillation is determined by deriving a voltage gradient at the connection node (N1) of the parallel resonant circuit and the switching element (24).

5. Method according to any one of the preceding claims, **characterized in that** there is no low point determination with the switching element (24) switched on.

6. Method according to any one of the preceding claims, **characterized in that** the low point voltage is compared with a reference voltage (UR) and as a function of the comparison result a comparison signal (UK) is generated indicating whether the low point voltage is higher or lower than the reference voltage (UR).

7. Method according to claim 6, **characterized in that** the reference voltage is generated as a function of the switching state of switching element (24).

8. Method according to any one of the preceding claims, **characterized in that** it is determined whether a cooking vessel (5) is located on a cooking surface or heating zone associated with the induction heating device, a cooking vessel (5) being detected if in the vicinity of a zero passage of the alternating supply voltage (UN) it is not possible to determine low points of oscillation cycles at the connection node (N1) of the parallel resonant circuit and the switching element.

9. Induction heating device for implementing the method according to any one of the claims 1 to 8, comprising:
- an induction coil (4),
- a capacitor (25) connected in parallel to the induction coil (4), the induction coil (4) and the capacitor (25) forming a parallel resonant circuit, and
- a controllable switching element (24) connected between an intermediate circuit voltage (UZ) and a reference potential (GND) in series with the parallel resonant circuit and controlled in such a way that an oscillation of the parallel resonant circuit is caused during a heating operation,
**characterized by**
- a low point determination device (5, 6, 7, 12) for determining a low point of an oscillation cycle at a connection node (N1) of the parallel resonant circuit and the switching element (24),
- a low point voltage determination device (9, 15, 16, 17) for determining a low point voltage at the low point of the oscillation cycle, and
- a control device (19) coupled to the low point determination device (5, 6, 7, 12) and the low point voltage determination device (9, 15, 16, 17) and arranged to control the switching element (24) such that in the low point of the oscillation cycle the switching element (24) is switched on for a switched-on period determined as a function of the low point voltage in such a way that a low point voltage in following oscillation cycles does not exceed a predeterminable maximum value.

10. Induction heating device according to claim 9, **characterized in that** the low point determination device comprises:
- a first capacitor (5),
- a first resistor (7),
- an overvoltage suppressor, in particular a Zener diode (12), and
- a second resistor (6), the first capacitor (5), the first resistor (7) and the overvoltage suppressor (12) being serially connected between the connection node (N1) of the parallel resonant circuit and the switching element (24) and a reference potential (GND), the second resistor (6) being connected between a supply voltage (UV) and a connection node (N2) of the first resistor (7) and the overvoltage suppressor (12), and a signal (TS) indicating a low point being available at the connection node (N2) of the first resistor (7) and the overvoltage suppressor (12).

11. Induction heating device according to claim 9 or 10, **characterized in that** the low point voltage determination device comprises:
- a voltage divider (9, 15) connected between the connection node (N1) of the parallel resonant circuit and the switching element (24) and a reference potential (GND) and generating a divided down resonant circuit voltage (US),
- a reference voltage generating device (10, 11) for generating a reference voltage (UR), and
- a comparator (17) supplied with the resonant circuit voltage (US) and the reference voltage (UR) and generating a comparator signal (UK) as a function of the supplied voltages indicating whether the resonant circuit voltage (US) is higher or lower than the reference voltage (UR).

12. Induction heating device according to claim 11, **characterized in that** the low point voltage determination device comprises a delay element (17) outputting the resonant circuit voltage (US) with a time delay to the comparator (18).

13. Induction heating device according to claim 11 or 12, **characterized in that** the reference voltage generating device is configured to generate the reference voltage (UR) as a function of the switching state of switching element (24).

## Revendications

1. Procédé de conduite d'un dispositif de chauffage par induction qui présente :
- une bobine d'induction (4),
- un condensateur (25) raccordé en parallèle sur la bobine d'induction (4), la bobine d'induction (4) et le condensateur (25) formant un circuit parallèle oscillant et
- un moyen asservi de commutation (24) incorporé en série sur le circuit parallèle oscillant entre une tension (UZ) de circuit intermédiaire formée à partir d'une tension alternative (UN) du réseau et un potentiel de référence (GND), et commandé de manière à avoir pour effet une oscillation du circuit oscillant parallèle pendant un fonctionnement en chauffage,
**caractérisé en ce que**
- un point bas d'un cycle d'oscillation est déterminé sur le noeud (N1) qui relie le circuit oscillant parallèle au moyen de commutation (24),
- une tension du point bas est déterminée au point bas du cycle d'oscillation et
- le moyen de commutation (24) est raccordé au point bas du cycle d'oscillation pendant une durée de branchement déterminée en fonction de la tension du point bas de telle sorte qu'une tension du point bas des cycles d'oscillation suivants ne dépasse pas une valeur maximale prédéterminée.

2. Procédé selon la revendication 1, **caractérisé en ce que** la durée de branchement est déterminée de telle sorte que la tension du point bas au cours des cycles d'oscillation suivants soit égale à la tension de référence (GND).

3. Procédé selon les revendications 1 ou 2, **caractérisé en ce que** la durée de branchement est augmentée par rapport à une durée de branchement d'un cycle d'oscillation précédent si la tension du point bas dépasse une valeur de seuil prédéterminée.

4. Procédé selon l'une des revendications précédentes, **caractérisé en ce que** le point bas de l'oscillation est déterminé en déduisant l'évolution de la tension au noeud (N1) qui relie le circuit oscillant parallèle au moyen de commutation (24).

5. Procédé selon l'une des revendications précédentes, **caractérisé en ce que** lorsque le moyen de commutation (24) est branché, le point bas n'est pas déterminé.

6. Procédé selon l'une des revendications précédentes, **caractérisé en ce que** la tension du point bas est comparée à une tension de référence (UR) et **en ce qu'**un signal de comparaison (UK) qui indique si la tension du point bas est supérieure ou inférieure à la tension de référence (UR) est formé en fonction du résultat de la comparaison.

7. Procédé selon la revendication 6, **caractérisé en ce que** la tension de référence est formée en fonction de l'état de commutation du moyen de commutation (24).

8. Procédé selon l'une des revendications précédentes, **caractérisé en ce qu'**il détermine si un récipient de cuisson (5) est présent sur la surface de cuisson ou la zone de chauffage associée au dispositif de chauffage par injection, la présence d'un récipient de cuisson (5) étant détectée si aucun point bas de cycle d'oscillation ne peut être déterminé au noeud (N1) qui raccorde le circuit oscillant parallèle au moyen de commutation lors d'un passage par zéro de la tension alternative (UN) du réseau.

9. Dispositif de chauffage par induction en vue de la mise en oeuvre du procédé selon l'une des revendications 1 à 8, le dispositif présentant :
- une bobine d'induction (4),
- un condensateur (25) raccordé en parallèle sur la bobine d'induction (4), la bobine d'induction (4) et le condensateur (25) formant un circuit parallèle oscillant et
- un moyen asservi de commutation (24) incorporé en série sur le circuit parallèle oscillant entre une tension (UZ) de circuit intermédiaire et une tension de référence (GND), et commandé de manière à avoir pour effet une oscillation du circuit oscillant parallèle pendant un fonctionnement en chauffage,
**caractérisé par**
- un dispositif (5, 6, 7, 12) de détermination du point bas qui détermine un point bas d'un cycle d'oscillation en un noeud (N1) qui raccorde le circuit oscillant parallèle au moyen de commutation (24),
- un dispositif (9, 15, 16, 17) de détermination de la tension du point bas qui détermine une tension du point bas au point bas du cycle d'oscillation et
- un dispositif de commande (19) raccordé au dispositif (5, 6, 7, 12) de détermination du point bas et au dispositif (9, 15, 16, 17) de détermination de la tension du point bas et conçu pour brancher le moyen de commutation (24) au point bas du cycle d'oscillation pendant une durée de branchement déterminée en fonction de la tension du point bas de telle sorte qu'une tension du point bas des cycles d'oscillation suivants ne dépasse pas une valeur maximale prédéterminée.

10. Dispositif de chauffage par induction selon la revendication 9, **caractérisé en ce que** le dispositif de détermination du point bas comprend :
- un premier condensateur (5),
- une première résistance (7),
- un moyen de limitation des surtensions, en particulier une diode Z (12) et
- une deuxième résistance (6), le premier condensateur (5), la première résistance (7) et le moyen (12) de limitation des surtensions étant raccordés en série entre le noeud (N1) qui raccorde le circuit oscillant parallèle au moyen de commutation (24) et un potentiel de référence (GND), et la deuxième résistance (6) étant raccordée entre une tension d'alimentation (UV) et un noeud (N2) qui relie la première résistance (7) au moyen (12) de limitation des surtensions, et un signal (TS) qui indique la présence d'un point bas étant délivré au noeud (N2) qui raccorde la première résistance (7) au moyen (12) de limitation des surtensions.

11. Dispositif d'induction selon les revendications 9 ou 10, **caractérisé en ce que** le dispositif de détermination de la tension du point bas comporte :
- un diviseur de tension (9, 15) raccordé entre le noeud (N1) qui relie le circuit oscillant parallèle au moyen de commutation (24) et un potentiel de référence (GND) et qui forme une tension divisée (US) dans le circuit d'oscillation,
- un dispositif (10, 11) de formation d'une tension de référence qui forme une tension de référence (UR) et
- un comparateur (17) sur lequel sont appliquées la tension (US) du circuit oscillant et la tension de référence (UR) et qui forme en fonction de cette comparaison un signal de comparateur (UK) qui indique si la tension (US) du circuit oscillant est supérieure ou inférieure à la tension de référence (UR).

12. Dispositif de chauffage par induction selon la revendication 11, **caractérisé en ce que** le dispositif de détermination de la tension du point bas comporte un organe de ralentissement (17) qui ralentit la tension (US) du circuit oscillant avant de l'amener au comparateur (18).

13. Dispositif de chauffage par induction selon les revendications 11 ou 12, **caractérisé en ce que** le dispositif de formation d'une tension de référence est conçu pour former la tension de référence (UR) en fonction de l'état de commutation du moyen de commutation (24).
